# EUROPÄISCHE PATENTSCHRIFT

(11) **EP 2 488 816 B1**
(45) Veröffentlichungstag und Bekanntmachung des Hinweises auf die Patenterteilung: **31.08.2016**
(21) Anmeldenummer: 10755111.1
(22) Anmeldetag: 15.09.2010
(51) Int. Cl.: F41A 3/44

(54) **VERRIEGELUNG MIT ANGEPASSTER KONTUR FÜR EIN VERSCHLUSSSYSTEM INSBESONDERE EINER MITTELKALIBERWAFFE**
LOCKINGMECHANISM HAVING AN ADAPTED CONTOUR FOR A BOLTSYSTEM IN PARTICULAR FOR A MID-CALIBRE GUN
MECHANISME DE VEROUILLAGE AVEC CONTOUR ADAPTÉ POUR UNE CULASSE EN PARTICULIER D'UNE ARME A FEU DE MOYEN CALIBRE

(30) Priorität: 14.10.2009 DE 102009049442
(43) Veröffentlichungstag der Anmeldung: 22.08.2012
(73) Patentinhaber: Rheinmetall Waffe Munition GmbH, 29345 Unterlüss (DE)
(72) Erfinder: BOHNSACK, Eckehard, 29320 Hermannsburg (DE)
(74) Vertreter: Dietrich, Barbara
(86) Internationale Anmeldenummer: PCT/EP2010/005660
(87) Internationale Veröffentlichungsnummer: WO 2011/044981

(56) Entgegenhaltungen:
- DE-A1- 4 207 252
- DE-B- 1 035 531
- GB-A- 135 383
- US-A- 2 651 974

## Beschreibung

Die Erfindung beschäftigt sich mit der Verriegelung eines Riegelverschlusses insbesondere einer Mittelkaliberwaffe, die bekanntlich bei hohen Kadenzen schießt, und der Problematik einer Geometrieoptimierung innerhalb der Verriegelung, um so den Anforderungen an modernen und leichteren Waffensystemen entsprechen zu können. Dabei geht es um eine elastisch angepasste Kontur bei der Verriegelung.

Auch bei Mittelkaliberwaffen sind mehrere Verschlussbauweisen bekannt. Eine davon ist der Riegelverschluss, bei dem sich der Verschlusskopf beispielsweise auf zwei seitlich angeordneten Riegeln abstützt, die ihrerseits wiederum in einem Verriegelungsgehäuse gelagert sind. Die Riegel sind seitlich verschiebbar, sodass dadurch der Verschlusskopf entriegelt und zurückgezogen werden kann.

Ein Verschlusskopf dieser Art ist aus der DE 42 07 252 A1 bekannt. Dabei wird die Thematik des Zündens bei beidseitiger Verriegelung näher betrachtet. Erkennbar ist jedoch auch, dass der Verschluss sich rückwärtig an den Riegeln im verriegelten Zustand abstützt. Die Riegel sind ihrerseits kantig ausgeführt. D. h., die Kontaktflächen sind eben und auch vor der Belastung parallel zueinander angeordnet. Bei Belastung können sich die Riegel im Gehäuse verkannten. Zusätzlich verformen sich alle Bauteile. Die Kontaktflächen sind dann nicht mehr eben und werden ungleichmäßig belastet. Selbige Ausführung der Riegel ist der DE 195 36 660 A1 entnehmbar.

Beim Schuss wirkt die Gaskraft der Patronenhülse auf den Verschlusskopf, der die Axialkraft über die Riegel in das Verriegelungsgehäuse weiterleiten muss. Da eine hohe Kadenz angestrebt wird, sollten der Verschlusskopf und die Riegel möglichst klein und damit leicht sein. Andererseits entstehen jedoch hohe Flächenpressungen an den Kontaktstellen sowie hohe Beanspruchungen in den Kerbradien. Dies führt zu einem hohen Verschleiß am Kontakt und zu einer geringen Lebensdauer in den Kerbradien. Durch ein mögliches Verkannten der Riegel infolge von Spiel und elastischer Nachgiebigkeit ist der Kontaktdruck häufig ungleichmäßig.

Dieser Thematik kann durch die Wahl eines entsprechenden Werkstoffes und einer geeigneten Oberflächenbehandlung zwar begegnet werden, zum Beispiel durch die Verwendung von Einsatz- und Vergütungsstähle.. Diese werden in der Kontaktfläche Einsatz gehärtet oder nitriert. Eine Verlängerung der Lebensdauer der Kerben kann durch Senken der Rauhigkeit in diesem Bereich, beispielsweise durch Polieren, geschaffen werden. Doch reichen diese Maßnahmen allein nicht mehr aus.

Die GB 135 383 A betrifft einen Verschlussmechanismus für automatische Handfeuerwaffen. Für das Verriegeln des Verschlusses sind im Verriegelungsgehäuse Kugeln vorgesehen, die in Buchsen des Verriegelungskopfes durch Federn hineingepresst werden, wenn beide übereinander stehen.

Die nicht vorveröffentlichte DE 10 2009 011 939 A1 beschreibt einen Block- bzw. Riegelverschluss, der unterhalb des zu verriegelnden Verschlusses bzw des Verschlussträgers eingebunden werden kann und damit dieses Problem umgeht. Dieser Riegelverschluss greift dabei vorzugsweise seitlich von unten an den Verschluss bzw. den Verschlussträger an. Die Wirkverbindung wird durch Taschen am Verschluss bzw. Verschlussträger sowie vorzugsweise schräg gestellte Nasen des Riegelverschlusses hergestellt.

Einen weiteren Riegelverschluss offenbart die DE 10 2005 045 824 B3.

Die Erfindung stellt sich, ausgehend von der GB 135 383, die Aufgabe, den Anforderungen an moderne Waffen gerecht zu werden und bei gegebener Gasdruckbelastung und Lebensdauer die Kadenz einer Waffe zu steigern bei Reduzierung des Eigengewichtes.

Gelöst wird die Aufgabe durch die Merkmale des Patentanspruchs 1. Vorteilhafte Ausgestaltungen sind in den Unteransprüchen aufgeführt.

Der Erfindung liegt die Idee zugrunde, das vorhandene Potential einer Geometrieoptimierung nutzend, insbesondere die Kontaktflächen der Riegel des Riegelverschlusses zum Verschluss bzw. Verschlusskopf zu verändern. Während diese bisher eben waren und es dadurch in Funktion der Riegel zu sehr hohen Kantenpressungen kommen konnte, was sowohl für den Kontakt zwischen Riegel und Verschlusskopf als auch zwischen Riegel und Verriegelungsgehäuse gilt, wird nunmehr eine Kontur in den Riegel eingebracht, was beispielsweise mittels programmierbarem Drahterodieren umsetzbar ist.

Durch eine ballige Kontur mit großen Radien und knickfreien Übergängen kann erreicht werden, dass die Kontaktflächen unter Belastung günstiger zueinanderstehen und die schädlichen Kantenpressungen vermieden werden. Zusätzlich kann dadurch das Beanspruchungsmaximum in einer benachbarten Kerbe gezielt vom besonders Anriss gefährdeten Rand wegverlagert werden.

Für die Kerbe steht meist nur ein kleiner Bauraum zur Verfügung, der bisher nur mit einem einfachen Viertelkreis oder einem genormten Freistich ausgenutzt wurde. Durch eine optimale bzw. optimierte Kontur, die sich aus mehreren Kreisbogensegmenten mit unterschiedlichen Radien zusammensetzt, kann die Beanspruchung in der Kerbe bei gleichem Bauraum vermindert werden.

Es wird somit, auch alternativ zu bereits bekannten Maßnahmen, wie Werkstoffwahl, Oberflächenbearbeitung etc., vorgeschlagen, eine Geometrieoptimierung vorzunehmen. Unter der Prämisse, das vorhandene Potential einer Geometrieoptimierung zu nutzen, insbesondere die Kontaktflächen der Riegel des Riegelverschlusses zum Verschluss bzw. Verschlusskopf zu verändern, wird also ein Verschlusssystem für eine Waffe, insbesondere eine Rohrwaffe im Mittelkaliberbereich aufgezeigt, das wenigstens zwei auf gegenüberliegenden Seiten angeordnete Riegel für das Verriegeln eines Verschluss bzw. Verschlusskopfes aufweist. Jeder der Riegel weist an seiner vorderen Anlagefläche einen Spalt und an seiner hinteren Anlagefläche eine um seine Vertikalachse an- bzw. abgerundet Abrundung auf. Der Riegel besitzt sowohl an der Vorderseite als auch auf der Hinterseite eine weitere Abrundung um die horizontale Achse. Für die Geometrieoptimierung des Verschlusskopfes besitzt dieser zumindest eine um die Vertikalachse abgerundete Anlagefläche, sodass im Zusammenspiel beider Geometrien, die des Riegels und die des Verschlusskopfes, nunmehr der maximale Kontaktdruck in der Flächenmitte am Verschlusskopf auftritt. In Weiterführung wird der Verschlusskopf mit einer optimierten Kerbkontur, bestehend aus zwei Radien, versehen, sodass das Beanspruchungsmaximum in der Kerbkontur in der Fläche und nicht an den Kanten auftritt.

Anhand eines Ausführungsbeispiels mit Zeichnung soll die Erfindung näher erläutert werden.

Es zeigt:
- Fig. 1: in einer Schnittdarstellung ein Verschlusssystem mit seitlich geführten Riegeln,
- Fig. 2: den Riegelverschluss aus Fig. 1 im Horizontalschnitt,
- Fig. 3: den Riegel,
- Fig. 4: das Verriegelungsgehäuse mit Kerbkontur,
- Fig. 5: den Verschlusskopf als Symmetriehälfte.

In Fig. 1 ist mit 1 ein Verschlusskopf eines nicht weiter aufgezeigten Verschlusses dargestellt, hier im Schnitt, an den seitlich Riegel (hier einer) 2 eingreifen, um diesen am Waffenrohr / Patronenlager 100 zu verriegeln. Die Riegel 2 sind ihrerseits im Verriegelungsgehäuse 3 gelagert. Mit 4 ist eine Patronenhülse als schematische Andeutung einer Munition im Patronenlager 100 eines nicht weiter dargestellten Waffenrohrs gekennzeichnet. Nicht näher dargestellt ist ebenfalls ein Schlagbolzen, der in bekannter Art und Weise im Verschlusskopf 1 geführt wird.

Der Verschlusskopf 1 stützt sich im verriegelten Zustand auf den beiden Riegeln 2 ab.

Fig. 2 zeigt den Riegelverschluss im Horizontalschnitt im Detail mit den Kontaktflächen im teilweisen Eingriff mit dem Verschlusskopf 1. - Der Verschlusskopf 1 besitzt eine um die Vertikalachse abgerundete Anlagefläche 5 und eine optimierte Kerbkontur 6, bestehend aus zwei Radien. Die Kontur am Verschlusskopf 1 weist keine Knicke auf. Der Riegel 2 befindet sich im Verriegelungsgehäuse 3 und liegt an seiner hinteren Anlagefläche 7 an. An seiner vorderen Anlagefläche 8 entsteht durch das für die Bewegung erforderliche Spiel ein Spalt, der eine Verkantung des Riegels während der Belastung zulässt. Der Riegel 2 ist auf der hinteren Anlagefläche 7 ebenfalls um die Vertikalachse an- bzw. abgerundet 9.

Fig. 3 zeigt den Riegel 2, der sowohl an der Vorderseite 10 als auch auf der Hinterseite 11 eine Abrundung zudem um die horizontale Achse aufweist.

Fig. 4 zeigt eine Ansicht des Verriegelungsgehäuses 3 zur Aufnahme des Riegels 2. Die hinteren Kerben 20 sind hier bereits durch eine spezielle Kerbkontur 12 optimiert.

In Fig. 5 ist der Verschlusskopf 1 als Symmetriehälfte dargestellt. Wie deutlich erkennbar, tritt nunmehr der maximale Kontaktdruck in der Flächenmitte 13 auf und nicht mehr an den Kontaktkanten 14. Das Beanspruchungsmaximum in der Kerbkontur tritt nicht mehr an den besonders Anriss gefährdeten Kanten 15 auf, sondern in der Fläche 16. Das Niveau liegt durch die optimierte Kontur niedriger.

## Patentansprüche

1. Verschlusssystem für eine Waffe, insbesondere eine Rohrwaffe im Mittelkaliberbereich, mit wenigstens zwei auf gegenüberliegenden Seiten angeordneten Riegeln (2) für das Verriegeln eines Verschluss bzw. Verschlusskopfs (1), der seinerseits einen Schlagbolzen aufnehmen kann, wobei die Riegel (2) in einem Verriegelungsgehäuse (3) gelagert sind und der Verschlusskopf (1) sich im verriegelten Zustand auf diese Riegel (2) abstützt, **dadurch gekennzeichnet, dass**
• jeder Riegel (2) an seiner vorderen Anlagefläche (8) einen Spalt aufweist,
• auf seiner hinteren Anlagefläche (7) eine um seine Vertikalachse verlaufende An- bzw. Abrundung (9) besitzt und
• der Riegel (2) sowohl an der Vorderseite (10) als auch auf der Hinterseite (11) eine Abrundung um die horizontale Achse aufweist, wobei
• der Verschlusskopf (1) zumindest eine um die Vertikalachse abgerundete Anlagefläche (5) besitzt, sodass nunmehr der maximale Kontaktdruck in der Flächenmitte (13) am Verschlusskopf (1) auftritt.

2. Verschlusssystem für eine Waffe, insbesondere eine Rohrwaffe im Mittelkaliberbereich, mit wenigstens zwei auf gegenüberliegenden Seiten angeordneten Riegeln (2) für das Verriegeln eines Verschluss bzw. Verschlusskopfs (1), der seinerseits einen Schlagbolzen aufnehmen kann, wobei die Riegel (2) in einem Verriegelungsgehäuse (3) gelagert sind und der Verschlusskopf (1) sich im verriegelten Zustand auf diese Riegel (2) abstützt, **dadurch gekennzeichnet, dass**
• jeder Riegel (2) an seiner vorderen Anlagefläche (8) einen Spalt aufweist,
• auf seiner hinteren Anlagefläche (7) eine um seine Vertikalachse verlaufende An- bzw. Abrundung (9) besitzt und
• der Riegel (2) sowohl an der Vorderseite (10) als auch auf der Hinterseite (11) eine Abrundung um die horizontale Achse aufweist, wobei
• der Verschlusskopf (1) eine optimierte Kerbkontur (6), bestehend aus zwei Radien, besitzt, sodass das Beanspruchungsmaximum in der Kerbkontur (6) in der Fläche (16) auftritt.

3. Verschlusssystem nach Anspruch 1 und 2 **gekennzeichnet durch** die Kombination der Merkmale der Ansprüche 1 und 2.

## Claims

1. Breechblock system for a weapon, in particular a barrel weapon of the mid-calibre range, with at least two bolts (2) arranged on opposite sides for locking a breechblock or breechblock head (1), which for its part can receive a firing pin, the bolts (2) being mounted in a locking housing (3) and the breechblock head (1) being supported on these bolts (2) in the locked state, **characterized in that**
• each bolt (2) has a gap on its front abutting area (8),
• has a rounding or rounding off (9), running around its vertical axis, on its rear abutting area (7) and
• the bolt (2) has a rounding off around the horizontal axis both on the front side (10) and on the rear side (11), wherein
• the breechblock head (1) has at least one abutting area (5) and is rounded off around the vertical axis, so that the maximum contact pressure then occurs on the breechblock head (1) in the centre of the area (13).

2. Breechblock system for a weapon, in particular a barrel weapon of the mid-calibre range, with at least two bolts (2) arranged on opposite sides for locking a breechblock or breechblock head (1), which for its part can receive a firing pin, the bolts (2) being mounted in a locking housing (3) and the breechblock head (1) being supported on these bolts (2) in the locked state, **characterized in that**
• each bolt (2) has a gap on its front abutting area (8),
• has a rounding or rounding off (9), running around its vertical axis, on its rear abutting area (7) and
• the bolt (2) has a rounding off around the horizontal axis both on the front side (10) and on the rear side (11), wherein
• the breechblock head (1) has an optimized notch contour (6), consisting of two radii, so that the maximum stressing occurs in the notch contour (6) in the area (16).

3. Breechblock system according to Claims 1 and 2, **characterized by** the combination of features of Claims 1 and 2.

## Revendications

1. Mécanisme de verrouillage pour une arme, en particulier une arme à feu de moyen calibre, avec au moins deux verrous (2) disposés sur des côtés opposés pour le verrouillage d'une culasse ou d'une tête de culasse (1), qui peut à son tour contenir un percuteur, dans lequel les verrous (2) sont montés dans un boîtier de verrouillage (3) et la tête de culasse (1) s'appuie dans l'état verrouillé sur ces verrous (2), **caractérisé en ce que**
• chaque verrou (2) présente une fente à sa face d'appui avant (8),
• possède sur sa face d'appui arrière (7) un arrondi ou un rond (9) s'étendant autour de son axe vertical et
• le verrou (2) présente aussi bien sur le côté avant (10) que sur le côté arrière (11) un arrondi autour de l'axe horizontal, dans lequel
• la tête de culasse (1) comporte au moins une face d'appui (5) arrondie autour de l'axe vertical, de telle manière que la pression de contact maximale se produise à présent au milieu de la face (13) sur la tête de culasse (1).

2. Mécanisme de verrouillage pour une arme, en particulier une arme à feu de moyen calibre, avec au moins deux verrous (2) disposés sur des côtés opposés, pour le verrouillage d'une culasse ou d'une tête de culasse (1), qui peut à son tour contenir un percuteur, dans lequel les verrous (2) sont montés dans un boîtier de verrouillage (3) et la tête de culasse (1) s'appuie dans l'état verrouillé sur ces verrous (2), **caractérisé en ce que**
• chaque verrou (2) présente une fente à sa face d'appui avant (8),
• possède sur sa face d'appui arrière (7) un arrondi ou un rond (9) s'étendant autour de son axe vertical et
• le verrou (2) présente aussi bien sur le côté avant (10) que sur le côté arrière (11) un arrondi autour de l'axe horizontal, dans lequel
• la tête de culasse (1) présente un contour d'entaille optimisé (6), se composant de deux rayons, de telle manière que le maximum de sollicitation dans le contour d'entaille (6) se produise dans la face (16).

3. Mécanisme de verrouillage selon la revendication 1 ou 2, **caractérisé par** la combinaison des caractéristiques des revendications 1 et 2.
